# EUROPÄISCHE PATENTSCHRIFT

(11) **EP 0 085 833 B1**
(45) Veröffentlichungstag und Bekanntmachung des Hinweises auf die Patenterteilung: **10.06.1987**
(21) Anmeldenummer: 83100160.7
(22) Anmeldetag: 11.01.1983
(51) Int. Cl.: C10B 39/02

(54) **Verfahren zur trockenen Kokskühlung und Vorrichtung zum Durchführen dieses Verfahrens**
Process for the dry cooling of coke and apparatus for carrying out the process
Procédé pour le refroidissement à sec de coke et dispositif pour la mise en oeuvre du procédé

(30) Priorität: 04.02.1982 DE 3203731
(43) Veröffentlichungstag der Anmeldung: 17.08.1983
(73) Patentinhaber: Bergwerksverband GmbH, D-45307 Essen (DE)
(72) Erfinder: Hedden, Karl, Prof. Dr. rer. nat., D-7500 Karlsruhe (DE); Schumacher, Horst, Dr., D-4300 Essen-Heisingen (DE); Beck, Kurt-Günther, Prof. Dr., D-4300 Essen-Bredeney (DE); Rohde, Wolfgang, Dr., D-4300 Essen-Heisingen (DE)

## Beschreibung

Die Erfindung betrifft ein Verfahren zur trockenen Kokskühlung mittels eines Wasserdampf enthaltenden Kühlgases sowie eine Vorrichtung zum Durchführen dieses Verfahrens.

Die trockene Kokskühlung ist ein seit vielen Jahrzehnten bekanntes Verfahren, nach dem der aus dem Koksofen ausgestoßene, glühende Koks in einen Kühlschacht gefüllt wird, in dem er durch aufströmendes Inertgas abgekühlt wird. Folglich arbeitet ein derartiger Schachtkühler nach dem Prinzip eines bewegten Festbettes in Verbindung mit dem direkten Wärmeaustausch zwischen Feststoff und Gas im Gegenstrom. Das heiße Inertgas wird gewöhnlich zur Dampferzeugung in einem Röhrenkessel genutzt. Aus der DE-A-2 853 299 ist z. B. ein Verfahren und eine Vorrichtung zur einstufigen Trockenlöschung von Koks mit einem Inertgas bekannt, bei welchem zur Erzielung einer konstanten Temperatur am Kühlgasaustritt an der Löschkammer im Falle von Betriebsstörungen die fuhlbare Wärme des in einer der,Löschkammer vorgeschalteten Vorkammer ruhenden Kokses dadurch herangezogen wird, daß auch die Vorkammer im Gleich- oder Gegenstrom mit dem Inertgas durchspült und die beiden Kühlgasströme anschließend vereint werden. - Auf teures Inertgas kann hier also nicht verzichtet werden.

In neuerer Zeit wurde vorgeschlagen, den so erzeugten, hochgespannten Dampf zur Vorerhitzung von Kokskohle zu verwenden. Eine solche Prozeßkopplung zwischen Kokstrockenkühlung und.-vorerhitzung stellt eine sinnvolle Energieverwertung dar; es bestehen aber noch keine hierfür geeigneten Verfahren und Vorrichtungen.

Nach allgemein vorherrschender Meinung läßt sich die Kokstrockenkühlung und die Vorerhitzung von Kokskohle nicht im direkten Wärmeaustausch zwischen der Kokskohle und dem Koks mit ein und demselben Kreislaufmedium betreiben, weil die Brüden aus einer Vorerhitzungsanlage bei der Kokskühlung unzulässig hohe Abbrandverluste aufgrund der Wassergasrekation verursachen würden. Daher wird eine Unterteilung des Kreislaufmediums Vorgeschlagen, bei der - wie erwähnt - Inertgas für die trockene Kokskühlung verwendet wird und dieses einem Wärmeaustauscher das z. B. wasserdampfhaltige Kreislaufmedium für die Trocknung und Vorerhitzung von Kokskohle aufheizt.

Aus der DE-A-3 000 808 ist ein zweistufiges Gegenstromkokskühlverfahren bekannt, bei dem eine trockene Kokskühlung derart mit der Reinigung des Verkokungsrohgases kombiniert werden soll, daß eine optimale Reinigung des Verkokungsrohgases erfolgt und ein Wärmeträgergas geeigneter, möglichst gleichmäßiger, Temperatur entsteht. Hierzu wird in der ersten (heißesten) Stufe ein dem Verkokungsprozeß eigenes Kohleentgasungsrohgas, das Wasserdampf enthält, verwendet. Bei diesem Prozeß tritt zwingendermaßen ein nicht unerheblicher Abbrand des heißesten Kokses auf, was aber im Hinblick auf die dabei bewirkte Reinigung des Kohleentgasungsrohgases durch Umsetzung des Methans, höherer Kohlenwasserstoffe sowie des im Rohgas enthaltenden Teeres, bewußt in Kauf genommen wird.

Allen bisher vorgeschlagenen Verfahren haftet der Nachteil des hohen Bauaufwandes und/oder des schlechten Wärmeüberganges auf der Wärmeverbraucherseite an, mit allen sich daraus ergebenden Konsequenzen für die Leistungsfähigkeit und Wirtschaftlichkeit der Verfahren:
1. Zwei getrennte Wärmeübertragungs-Kreisläufe zwischen dem zu kühlenden Medium und dem zu erwärmenden Medium sind kostenintensiv und verringern das treibende Temperaturgefälle.
2. Indirekte Vorerhitzungsverfahren für Kokskohle haben nur eine geringe Leistung, weil der Wärmeübergang zwischen Heizfläche und dem Feststoff - der Kohle - gering ist. Würde ein indirekt arbeitender Kohle-Vorerhitzer auf der wärmeführenden Seite mit heißem Inertgas betrieben, müßte (zusätzlich zum schlechten Wärmeübergang auf der Kohleseite) noch ein schlechter Wärmeübergang auf der Gasseite in Kauf genommen werden.

Allenfalls ist es gemäß der DE-A-2 415 758 möglich, bei einem Verfahren zum Trocknen und zur Vorerhitzung von Kokskohle mittels der bei der trockenen Kokskühlung im Gegenstrom zum Koks gewonnenen Wärme den Wasserdampf aus dem Trocknungsprozeß aus einem nachfolgend zum Kokskühlen verwendeten Kreislaufgas auszukondensieren. Dieser Vorgang ist aufwendig und erfordert zwei Kondensationsstufen.

Es ist demnach die Aufgabe der Erfindung, ein Verfahren und eine Vorrichtung der eingangs genannten Art bereitzustellen, bei denen die fühlbare Wärme des Kühlgases direkt an einen Wasserdampf enthaltenden Wärmeverbraucher abgegeben werden kann, ohne daß der zu kühlende Koks dabei wesentlich mehr abbrennt, als bei den bekannten Kokstrockenkühlungsverfahren.

Diese Aufgabe wird, hinsichtlich eines Verfahrens, gemäß den Merkmalen von Patentanspruch 1 und, hinsichtlich einer Vorrichtung, gemäß den Merkmalen eines der Patentansprüche 9 bis 11 gelöst. Weiterbildungen der Erfindung ergeben sich aus den Unteransprüchen.

Überraschenderweise ist bei dem erfindungsgemäßen Verfahren der im Kühlgas enthaltene Wasserdampf im Hinblick auf den Abbrand des Kokses kaum zu spüren; typische Abbrände sind dabei etwa 1% des zugeführten Kokses im Vergleich zu etwa 0,5% bei der trockenen Gegenstromkühlung mit Inertgas.

Hinsichtlich der Art, Menge und Temperatur des Kühlgases sind keine besonderen Grenzen gesetzt; lediglich enthält zumindest eine Teilmenge des Kühlgases Wasserdampf und ggf ähnlich schädliche Gaskomponenten, die den Koksabbrand fördern.

Eine spürbare Verbesserung der Kokskühlung wird erfindungsgemäß durch ein zweistufiges Kühlverfahren erzielt, wobei, gemäß einer Weiterbildung der Erfindung, eine bessere Nutzung des Wärmeinhaltes des Kokses durch eine Gegenstromkühlung in der zweiten Stufe erreicht wird; dadurch werden also die hinsichtlich des Abbrandes günstigere Gleichstromkühlung in der ersten Stufe mit der wärmetechnisch günstigeren Gegenstromkühlung der zweiten Stufe gekoppelt. Stets kann jedoch bei dem erfindungsgemäßen Verfahren das Kühlgas - vor allem aus der ersten Kühlstufe - auch über die thermische Vorbehandlung der Kokskohle hinaus (und natürlich auch unabhängig von ihr) zu anderen Zwecken der Energiebereitstellung dienen.

Durch die Merkmale des Patentanspruches 8 wird die Kokskühlung forciert, wobei aber nur derart geringe und fein aufgesprühte Wassermengen verwendet werden, daß hierdurch weder ein bedeutender Koksabbrand erfolgt, noch daß eine dem sogenannten nassen Löschen vergleichbar große Wassermenge Verwendung findet. Alternierend bedeutet dabei im Sinne des allgemeinen Sprachgebrauchs: abwechselnd, also wiederholtes Zu- und Abnehmen des Aufsprühens.

Sofern mit einer anderen Weiterbildung der zweistufigen Kokstrockenkühlung ausschließlich das Kühlgas der zweiten Stufe Wasserdampf enthält, während die erste Stufe z. B. mit Inertgas betrieben wird, verringert sich der Koksabbrand noch weiter - typischerweise auf 0,1 % des zugeführten Kokses. Schließlich beträgt die weiterhin vorgeschlagene Kühlung in der ersten Stufe auf Kokstemperaturen von unterhalb etwa 800°C dazu bei, daß der für die Wassergasreaktion besonders empfindliche Temperaturbereich ausschließlich in der ersten Stufe mit Gleichstromkühlung erfolgt, d. h. daß dieser Temperaturbereich außerordentlich schnell durchlaufen wird; andererseits wird man die Kühlung in der ersten Stufe in der Regel kaum unter 700° C betreiben, um in der zweiten Stufe die wärmetechnisch günstigere Gegenstromkühlung in möglichst großem Umfange nutzen zu können.

Besonders vorteilhaft ist die erfindungsgemäße Verwendung des vom Kühlbehälter abgeführten Kühlgases zur thermischen Vorbehandlung von Kokskohle im direkten Kontakt, also vor allem zur Trocknung und Vorerhitzung von Kokskohle; hierdurch wird die wärmetechnisch günstigste Temperaturkopplung der beiden Verfahren erreicht.

Da bei der thermischen Vorbehandlung von Kokskohle anfallende Brüden Wasserdampf enthalten und sich auf einem für die trockene Kokskühlung geeigneten Temperaturniveau befinden, empfiehlt sich erfindungsgemäß ihre Verwendung als Kühlgas in dem erfindungsgemäßen Prozeß; demnach erübrigt sich einerseits die gesonderte Bereitstellung von Kühlgas und andererseits entfällt das lästige Problem der Brüdenbeseitigung weitgehend.

Mit der erfindungsgemäß vorgeschlagenen Vorrichtung zum Durchführen des in Rede stehenden Verfahrens können sämtliche vorbeschriebenen Verfahrensvorschläge realisiert werden. Hierbei ist es z. B. möglich, durch eine Schnittstelle im Kühlbehälter in Form einer Koksschleuse getrennte Kühlgaskreisläufe für die Gleichstrom- und Gegenstromkühlung zu verwirklichen; hierbei werden demgemäß zwei Kühlgasabführeinrichtungen, nämlich oberhalb und unterhalb der Schnittstelle, benötigt und die eingesetzten Kühlgase können unterschiedliche Temperaturen und/oder Gaszusammensetzungen aufweisen. Die Koksschleuse kann durch eine Engstelle oder besondere Leitbleche innerhalb des Kühlsbehälters realisiert werden, so daß der Koks diesen ohne allzu große Behinderungen durchwandern kann, insbesondere sind keine beweglichen Teile hierzu notwendig. Eine geringfügige Vermischung der beiden Kühlgaskreisläufe im Bereich der Schnittstelle wird in der Regel nicht sonderlich schädlich sein, zumal man im Bedarfsfalle den eventuell unerwünscht in die erste Kühlstufe (Gleichstromkühlung) gelangenden Wasserdampf auskondensieren kann, bevor eine erneute Einsetzung als Kühlgas stattfindet. Außerdem entsteht bei unterschiedlichen Strömungsrichtungen des Kühlgases in der ersten und zweiten Kühlstufe im Bereich der Schnittstelle (Koksschleuse) normalerweise ein Gasstau, der in natürlicher Weise die beiden Kreislaufmedien gegeneinander abpuffert - vor allem dann, wenn die jeweiligen Kühlgasabführeinrichtungen hinreichend weit voneinander entfernt sind.

Der Külbehälter wird - entsprechend den zwei Kühlstufen - durch die Koksschleuse in eine obere und eine untere Zone für die Kokskühlung unterteilt, wobei der Bereich der Koksschleuse eine eigene - als Gaspuffer fungierende - Zone darstellt und die Kühlgasabführeinrichtungen für die beiden Kühlstufen an den Enden der Pufferzone vorgesehen sind.

Die Koksschleuse kann erfindungsgemäß nach den Merkmalen der Ansprüche 9, 10 und/oder 11 ausgeführt sein; hierbei werden bewegliche Teile vermieden und der Koks durchwandert eine solche - stets offenstehende - Schleuse, ohne über Gebühr mechanisch belastet zu werden, kontinuierlich und ohne die Gefahr von Verstopfungen. - Durch Übereinanderanordnen beider Arten von Einbauteilen entsteht zwischen diesen automatisch ein Vermischungen beider Kühlgassysteme verhindernder Gaspufferraum; hierbei kommt es nicht darauf an, welches der beiden Einbauteile das obere bzw. untere ist.

Die Trennung der Kühlgaskreisläufe an der Schleuse kann erfindungsgemäß dadurch erfolgen, daß die Einlaßöffnungen der Gasabführeinrichtungen den Einbauteilen in der beanspruchten Weise zugeordnet werden. So empfiehlt sich für beide Arten von Einbauteilen - sofern jeweils eines von diesen allein die Schleuse bildet - an ihrer Ober- und Unterseite getrennte Einlaßöffnungen für den oberen bzw. unteren Kühlgaskreislauf vorzusehen. Diese Einlaßöffnungen können z. B. flächendeckend in Form eines Siebes vorgesehen sein; bei dem aufwärtsgerichteten, kegelförmigen Einbauteil empfiehlt sich besonders die Unterbringung der Einlaßöffnungen im Bereich der Kegelspitze (der Kegel kann auch ein Hohlkegel sein). Für das abwärtsgerichtete, kegelstumpfförmige Einbauteil empfehlen sich Einlaßöffnungen oberhalb oder unterhalb des äußeren Randes des Einbauteiles, jeweils am Kühlbehälter, an dem hierfür eine ringförmige Gassammelleitung vorgesehen sein kann (auch der Kegelstumpf kann als Hohlkegelstumpf ausgebildet sein).

Wenn beide Einbauteile gemeinsam die Koksschleuse bilden, werden sie bevorzugt als Hohlkegel bzw. Hohlkegelstumpf verwendet, bei denen - in bezug auf den Kühtbehätteran den Unterseiten die Gaseinlaßöffnungen für den unteren Kühlkreislauf und an den Oberseiten die Einlaßöffnungen für den oberen Kühlkreislauf vorgesehen sind. - Die Einbauten können doppel-oder dreiwandig sein, um flächendeckende Einlaßöffnungen zu realisieren und die Gase, die sich in den so innerhalb der Einbauten befindenden Räumen sammeln, getrennt voneinander führen zu können.

Eine erfindungsgemäße Spülgaseinrichtung für die Koksschleuse verbessert deren gasmäßige Pufferwirkung; hierfür sind im Bereich der Koksschleuse ein oder mehreren Gaseinlaß- bzw. Gasauslaßöffnungen für Spülgas, welches ggf. im Kreislauf geführt werden kann, vorgesehen. Hierfür eignen sich grundsätzlich auch Gaseinlaß- bzw. -auslaßöffnungen, wie sie im Zusammenhang mit den Einbauteilen beschrieben wurden. So kann z. B. das Spülgas nicht nur quer zum Koksstrom durch die Koksschleuse geleitet werden, sondern auch in oder gegen die Richtung des Koksstromes, z. B. zwischen den einander gegenüberliegenden Flächen von den vorbeschriebenen Einbauteilen.

Weitere Ziele, Merkmale, Vorteile und Anwendungsmöglichkeiten der vorliegenden Erfindung ergeben sich aus der nachfolgenden Beschreibung eines Ausführungsbeispieles anhand der beiliegenden Zeichnung.

In der Zeichnung zeigen:
Fig. 1 eine Prinzipskizze der Kühlvorrichtung
Fig. 2a einen Längsschnitt durch den Kühlbehälter gemäß Fig. 1
Fig. 2b einen vergrößerten Ausschnitt eines Schleuseneinbauteiles gemäß Fig. 2a

In Fig. 1 ist mit 1 ein Kühlbehälter bezeichnet, mit einer beliebigen oberen Koksaufgabeeinrichtung 2 und einer beliebigen unteren Koksabzugseinrichtung 3 sowie einer oberen Kühlgasaufgabeeinrichtung 4 und einer unteren Kühlgasaufgabeeinrichtung 5 und einer mittleren Kühlgasabführeinrichtung 6 (letztere muß sich nicht zwangsläufig in der Mitte der vertikalen Kühlbehälterausdehnung befinden, sondern an der Stelle, an welcher etwa Temperaturgleichheit des von oben bzw. unten aufgegebenen Kühlgases herrscht). Die Kühlgasabführeinrichtung 6 kann z. B. eine Ringleitung mit mehreren Durchbrechungen zur Behälterwandung sein.

Der Kühlbehälter 1 hat einen beliebigen Querschnitt und wird von oben nach unten vom Koks durchwandert; hierbei wird die obere Kühlzone mit 1a, die untere Kühlzone mit 1b und die Zone im Bereich der Kühlgasabführeinrichtung mit 1 bezeichnet.

In Fig. 2a ist die Koksaufgabeeinrichtung 2 als einfaches Fallrohr ausgebildet; das gleiche gilt für die Koksabzugseinrichtung 3 sowie für die obere und untere Kühlgasaufgabeeinrichtung 4 und 5. Die Kühlgasabführeinrichtung 6 umfaßt die Rohrleitungen 6a und 6b mit Einlaßöffnungen 6c und 6d. Eine Koksschleuse 7 umfaßt einen aufwärtsgerichteten, kegelförmigen, mit Zwischenraum 8 zur Innenwandung 9 des Kühlbehälter 1 befestigten Einbauteil 10 sowie ein abwärtsgerichtetes, kegelstumpfförmiges und an der Innenwandung 9 angebrachtes Einbauteil 11 mit einer zentrischen Öffnung 13 .

Die Einlaßöffnung 6c ist in Fig. 2a in der Mitte des hohlkegelförmigen Einbauteiles 10 für den nach oben gerichteten.Kühlgasstrom der Zone 1 b; es können auch mehreren Öffnungen 6c an der unteren Innenseite des Einbauteiles 10 für eine flächendeckende Kühlgsabströmung vorgesehen sein, wie in Fig. 2b andeutungsweise dargestellt.

Die Einlaßöffnungen 6d befinden sich am äußeren Rand 11 des Einbauteiles 11, bevorzugt in der Kühlbehälterwand. In diesem Falle ist die Gasabführeinrichtung als Ringleitung um den Kühlbehälter 1 angeordnet. Eine flächendeckende Kühlgasableitung ist aber - entsprechend dem zum Einbauteil 10 erwähnten - auch nach Art der Fig. 2b durch eine doppel- bzw. dreiwandige Ausführung des hohlkegelstumpfförmigen Einbauteiles 11 möglich.

Eine Spülgaseinrichtung 12 mit einer Zuführleitung 12a und einer Abführleitung 12b im Bereich der Koksschleuse 7 kann, entsprechend Fig. 2a, z. B. im Querstromverfahren betrieben werden. Es ist aber auch möglich, eine flächendeckende Spülgasver- und -entsorgung über die Einbauteile 10 und 11 vorzunehmen.

Fig. 2b zeigt, wie eine flächendeckende Gasver- bzw. -entsorgung an den Einbauteilen realisiert werden kann. Selbstverständlich kann eine solche Gasver- oder -entsorgungseinrichtung auch nur an der Ober- bzw. Unterseite des Einbauteiles vorgesehen sein. Entsprechend fehlt dann (wie in Fig. 2b nicht dargestellt) eine der beiden durchbrochenen Flächen.

Es versteht sich, daß die Öffnungen für die Gasver- bzw. -entsorgung ihrer Größe, Form und ggf. auch Ausrichtung nach so gestaltet sein sollen, daß keine Kokspartikel in sie eindringen oder sie verlegen können.

Schließlich versteht es sich, daß die Einbauteile - wie in Fig. 2a nicht näher dargestellt - nicht zwangsläufig als Hohlkegel oder Hohlkegelstumpf ausgebildet sein müssen und sie in unterschiedlicher Anzahl und/oder Reihenfolge hintereinander im Kühlbehälter 1 angeordnet sein können.

Details der Vorrichtungskonstruktion, vor allem die Dimensionierung, sind dem Fachmann anheimgestellt - ebenso die Durchsätze und Temperaturen an Koks, Kühlgasen sowie Spülgas.

Das erfindungsgemäße Verfahren kann z. B. folgendermaßen ausgeführt werden:
Einem einzigen schachtförmigen Kühlbehälter wird aus einem Koksofen frisch ausgestoßener Koks oben aufgegeben. Der Koks durchwandert kontinuierlich den Kühlbehälter nach unten und wird dabei auf die gewünschte Endtemperatur in direktem Kontakt mit am oberen und unteren Ende des'Kühlbehälters aufgegebenem Kühlgas gekühlt, woraufhin der Koks unten am Kühlbehälter abgezogen wird. Dieser Vorgang kann kontinuierlich ablaufen. Das Kühlgas kann an beiden Aufgabestellen dieselbe Temperatur und chemische Zusammensetzung aufweisen. Es wird an einer geeigneten Stelle längs des Kühlbehälters insgesamt abgezogen. - Auf diese Weise wird der heiße Koks zunächst im Gleichstromverfahren, d. h. außerordentlich schnell, auf etwa unter 800°C abgekühlt, während die weitere Kühlung im Gegenstromverfahren erfolgt und die Kühlgase gemeinsam an der gewünschten Temperaturschnittstelle im Kühlbehälter aus diesem abgezogen werden (siehe Fig. 1). - Das schnelle Durchlaufen der hohen Temperaturzone (obere Kühlstufe) hat zur Folge, daß dort ebenfalls Wasserdampf enthaltendes Kühlgas, z. B. die Brüden einer Kohletrocknungs- und Vorerhitzungsanlage, eingesetzt werden können, und daß in der zweiten Stufe die bekannten Vorteile der Gegenstromkühlung voll genutzt werden, ohne daß ein anderes Kühlgas benutzt werden oder eine besondere Überführung des Kokses in eine zweite Stufe stattfinden muß. Somit entfällt auch eine gesonderte Weiterverwendung der aus den beiden Kühlstufen abgezogenen Kühlgase, da es sich hierbei um ein einheitliches Gas mit einer Mischtemperatur von etwa 750° C handelt. Der Koks erhält die gewünschte Endtemperatur von z. B. 250°C oder auch darunter.

Die zweistufige Fahrweise in einer Vorrichtung gemäß Fig. 2a bewirkt, daß in der oberen Kühlzone auch wasserdampffreie Kühlgase eingesetzt werden können, wodurch der Koksabbrand noch weiter vermindert wird, ohne daß die in diesem Fall zu empfehlende Koksschleuse technisch, verfahrensmäßig und investitionsmäßig besonders aufwendig ist. - Sofern man auf die Koksschleuse verzichtet, muß man bei unterschiedlichem Kühlgas in beiden Stufen in Kauf nehmen, daß Vermischungen bei der Gasabführeinrichtung auftreten, was eine Kreislaufführung der Gase aufwendiger macht.

## Patentansprüche

1. Verfahren zur trockenen Kokskühlung mittels eines Wasserdampf enthaltender Kühlgases, dadurch gekennzeichnet, daß der Koks und das zumindest in einer Teilkühlstufe Wasserdampf enthaltende Kühlgas in direktem Kontakt im Gleichstrom zumindest durch einen ersten Kühlbehälter geleitet werden.

2. Verfahren nach Anspruch 1, dadurch gekennzeichnet daß es zweistufig durchgeführt wird.

3. Verfahren nach Anspruch 2, dadurch gekennzeichnet, daß das Kühlgas in der zweiten Stufe im Gegenstrom zum Koks geleitet wird.

4. Verfahren nach Anspruch 2 oder 3 dadurch gekennzeichnet, daß ausschließlich das Kühlgas der zweiten Stufe Wasserdampf enthält.

5. Verfahren nach einem oder mehreren der Ansprüche 2 bis 4, dadurch gekennzeichnet, daß die Kühlung in der ersten Stufe auf Kokstemperaturen von unterhalb etwa 800°C erfolgt.

6. Verfahren nach einem oder mehreren der Ansprüche 1 bis 5, dadurch gekennzeichnet, daß vom Kühlbehälter abgeführtes Kühlgas zur thermischen Vorbehandlung von Kokskohle im direkten Kontakt verwendet wird.

7. Verfahren nach einem oder mehreren der Ansprüche 1 bis 6, dadurch gekennzeichnet, daß als Wasserdampf enthaltendes Kühlgas bei der thermischen Vorbehandlung von Kokskohle anfallende Brüden verwendet werden.

8. Verfahren nach einem der Ansprüchs 1 bis 7, dadurch gekennzeichnet, daß die Kühlung in der ersten Stufe durch alternierendes Aufsprühen von einer geringen Menge Wasser, vorzugsweise 5 - 12 kg Wasser/t Koks, forciert wird.

9. Vorrichtung zum Durchführen des Verfahrens nach Anspruch 1, bestehend aus einem Kühlbehälter (1) mit einer oberen Koksaufgabeeinrichtung (2), einer unteren Koksabzugeinrichtung (3), je einer oberen ( 4) und unteren (5) Kühlgasaufgabeeinrichtung und mindestens einer mittleren Kühlgasabführeinrichtung (6), wobei eine in einer Zone (1 c) von Kühlgasabführeinrichtungen (6a, 6b) angeordnete Koksschleuse (7) zwischen einer oberen Zone (1a) und einer unteren Zone (1b) des Kühlbehälters (1) angeordnet ist, gekennzeichnet durch eine Spülgaseinrichtung (12a, b) für die Koksschleuse (7).

10. Vorrichtung zum Durchführen des Verfahrens nach Anspruch 1, bestehend aus einem Kühlbehälter (1) mit einer oberen Koksaufgabeeinrichtung (2), einer unteren Koksabzugeinrichtung (3), je einer oberen ( 4) und unteren (5) Kühlgasaufgabeeinrichtung und mindestens einer mittleren Kühlgasabfülhreinrichtung (6), wobei eine in einer Zone (1c) von Kühlgasabführeinrichtungen (6a, 6b) angeordnete Koksschleuse (7) zwischen einer oberen Zone (1a) und einer unteren Zone (1b) des Kühlbehälters (1) angeordnet ist, dadurch gekennzeichnet,
daß die Koksschleuse (7) zumindest teilweise von einem aufwärtsgerichteten, kegelförmigen und mit Zwischenraum (8) zur Innenwandung (9) des Kühlbehälters (1) in diesem angeordneten Einbauteil (10) gebildet wird.

11. Vorrichtung zum Durchführen des Verfahrens nach Anspruch 1, bestehend aus einem Kühlbehälter (1) mit einer oberen Koksaufgabeeinrichtung (2), einer unteren Koksabzugeinrichtung (3), je einer oberen (4) und unteren (5) Kühlgasaufgabeeinrichtung und mindestens einer mittleren Kühlgasabführeinrichtung (6), wobei eine in einer Zone (1c) von Kühlgasabführeinrichtungen (6a, 6b) angeordnete Koksschleuse (7) zwischen einer oberen Zone (1a) und einer unteren Zone (1b) des Kühlbehälters (1) angeordnet ist,
dadurch gekennzeichnet,
daß die Koksschleuge (7) zumindest teilweise von einem abwärtsgerichteten, kegelstumpfförmigen un an der Innenwandung (9) des Kühlbehälters (1) angebrachten Einbauteil (11) mit zentrischer Öffnung (12) gebildet wird.

12. Vorrichtung nach Anspruch 10, dadurch gekennzeichnet, daß mindestens eine Einlaßöffnung (6c) der Gasabführeinrichtung (6) an dem Einbauteil (10) angeordnet ist.

13. Vorrichtung nach Anspruch 11, dadurch gekennzeichnet, daß mindestens eine Einlaßöffnung (6d) der Gasabführeinrichtung (6) am äußeren Rand (11a) des Einbauteiles (11) angeordnet ist.

14. Vorrichtung nach einem oder mehreren der Ansprüche 10 bis 13, gekennzeichnet durch eine Spülgaseinrichtung (12a, b) für die Koksschleuse (7).

## Claims

1. A process for the dry cooling of coke by means of a cooling gas containing water vapour, characterized in that the coke and the cooling gas, containing water vapour at least in a partial cooling stage, are conveyed in direct contact in parallel at least through a first cooling container.

2. A process according to claim 1, characterized in that it is performed in two stages.

3. A process according to claim 2. characterized in that in the second stage the cooling gas is conveyed in counterflow to the coke.

4. A process according to claim 2 or 3, characterized in that only the cooling gas of the second stage contains water vapour.

5. A process according to one or more of claims 2 to 4, characterized in that the cooling in the first stage is carried out to coke temperatures of below about 800° C.

6. A process according to one or more of claims 1 to 5, characterized in that cooling gas removed from the cooling container is used in direct contact for the thermal pre-treatment of coking coal.

7. A process according to one or more of claims 1 to 6, characterized in that vapours occurring during the thermal pre-treatment of coking coal are used as cooling gas containing water vapour.

8. A process according to one or more of claims 1 to 7, characterized in that the cooling is forced in the first stage by alternately spraying a slight quantity of water, preferably between 5 and 12 kg water/t coke.

9. Apparatus for performing the process according to Claim 1, comprising a cooling container (1) with an upper coke charging device (2), a lower coke draw-off device (3), one upper (4) and one lower (5) cooling-gas charging device and at least one central cooling-gas removal device (6), a coke charging valve (7) disposed in one zone (1c) of cooling-gas removal devices (6a, 6b) being arranged between an upper zone (1 a) and a lower zone (1 b) of the cooling container (1), characterized by a flushing gas device (12a, b) for the coke charging valve (7).

10. Apparatus for performing the process according to Claim 1, comprising a cooling container (1) with an upper coke charging device (2), a lower coke draw-off device (3), one upper (4) and one lower (5) cooling-gas charging device and at least one central cooling-gas removal device (6), a coke charging valve (7) disposed in one zone (1c) of cooking-gas removal devices (6a, 6b) being arranged between an upper zone (1a), and a lower zone (1b) of the cooling container (1), characterized in that the coke charging valve (7) is formed at least in part by an upwardly orientated conical insert (10) with an interspace (8) towards the inner wall (9) of the cooling container (1) and situated in the latter.

11. Apparatus for performing the process according to Claim 1, comprising a cooling container (1) with an upper coke charging device (2), a lower coke draw-off device (3), one upper (4) and one lower (5) cooling-gas charging device and at least one central cooling-gas removal device (6), a coke charging valve (7) disposed in one zone (1c) of cooling-gas removal devices (6a, 6b) being arranged between an upper zone (1a) and a lower zone (1 b) of the cooling container (1), characterized in that the coke charging valve (7) is formed at least in part by a downwardly orientated frustoconical insert (11) disposed on the inner wall (9) of the cooling container (1) and having a central opening (13).

12. Apparatus according to claim 10, characterized in that at least one inlet opening (6c) of the gas removal device (6) is provided on the insert (10).

13. Apparatus according to claim 11, characterized in that at least one inlet opening (6d) of the gas removal device (6) is disposed on the outer edge (11a) of the insert (10).

14. Apparatus according to one or more of claims 10 to 13, characterized by a flushing gas device (12a, b) for the coke charging valve (7).

## Revendications

1. Procédé pour le refroidissement de coke à sec à l'aide d'un gaz de refroidissement contenant de la vapeur d'eau, caractérisé en ce que l'on fait passer le coke et le gaz de refroidissement contenant de la vapeur d'eau dans au moins un étage de refroidissement partiel en contact direct et en équi-courant à travers au moins un premier récipient de refroidissement.

2. Procédé suivant la revendication 1, caractérisé en ce que l'on opère en deux étages.

3. Procédé suivant la revendication 2, caractérisé en ce que l'on fait passer le gaz de refroidissement dans le second étage en contre- courant par rapport au coke.

4. Procédé suivant la revendication 2 ou 3, caractérisé en ce qu'exclusivement le gaz de refroidissement du second étage contient de la vapeur d'eau.

5. Procédé suivant une ou plusieurs des revendications 2 à 4, caractérisé en ce que le refroidissement s'effectue dans le premier étage à des températures du coke inférieures à environ 800° C.

6. Procédé suivant une ou plusieurs des revendications 1 à 5, caractérisé en ce que l'on utilise le gaz de refroidissement évacué du récipient de refroidissement en vue du pré-traitement thermique du charbon à coke par contact direct.

7. Procédé suivant une ou plusieurs des revendications 1 à 6, caractérisé en ce qu'à titre de gaz de refroidissement contenant de la vapeur d'eau, on utilise les vapeurs obtenues au cours de pré-traitement thermique du charbon à coke.

8. Procédé suivant l'une des revendications 1 à 7, caractérisé en ce que l'on force le refroidissement au cours du premier étage par projection par pulvérisation alternante d'une faible quantité d'eau, avantageusement 5-12 kg d'eau/tonne de coke.

9. Installation pour la mise en oeuvre du procédé suivant la revendication 1, qui se compose d'un récipient de refroidissement (1), avec un dispositif d'introduction de coke supérieur (2), un dispositif d'évacuation de coke inférieur (3), un dispositif d'introduction de gaz de refroidissement supérieur (4) et inférieur (5) et au moins un dispositif d'introduction de gaz de refroidissement médian (6), où un sas à coke (7) disposé dans une zone (1c) de dispositifs d'évacuation de gaz de refroidissement (6a, 6b) est agencé entre une zone supérieure (la) et une zone inférieure (1b) du récipient de refroidissement (1), caractérisé par un dispositif à gaz de rinçage (12a, b) pour le sas à coke (7).

10. Installation pour la mise en oeuvre du procédé suivant la revendication 1, qui se compose d'un récipient de refroidissement (1), avec un dispositif d'introduction de coke supérieur (2), un dispositif d'évacuation de coke inférieur (3), un dispositif d'introduction de gaz de refroidissement supérieur (4) et inférieur (5) et au moins un dispositif d'introduction de gaz de refroidissement médian (6), où un sas à coke (7) disposé dans une zone (1c) de dispositifs d'évacuation de gaz de refroidissement (6a, 6b) est agencé entre une zone supérieure (1a) et une zone inférieure (1 b) du récipient de refroidissement (1), caractérisé en ce que le sas à coke (7) est formé au moins en partie par une pièce constitutive (10) dirigée vers le haut, conique et agencée avec un espace intermédiaire (8) vis-à-vis de la paroi interne (9) du récipient de refroidissement (1) dans ce dernier.

11. Installation pour la mise en oeuvre du procédé suivant la revendication 1, qui se compose d'un récipient de refroidissement (1), avec un dispositif d'introduction de coke supérieur (2), un dispositif d'évacuation de coke inférieur (3), un dispositif d'introduction de gaz de refroidissement supérieur (4) et inférieur (5) et au moins un dispositif d'introduction de gaz de refroidissement médian (6), où un sas à coke (7) disposé dans une zone (1c) de dispositifs d'évacuation de gaz de refroidissement (6a, 6b) est agencé entre une zone supérieure (1 a) et une zone inférieure (1b) du récipient de refroidissement (1), caractérisé en ce que le sas à coke (7) est formé au moins en partie par une pièce constitutive (11) avec ouverture centrale (12) dirigée vers le bas, tronconique et agencée à la paroi interne (9) du récipient de refroidissement (1).

12. Installation suivant la revendication 10, caractérisée en ce qu'au moins une ouverture d'entrée (6c) du dispositif d'évacuation du gaz (6) est agencée à la pièce constitutive (10).

13. Installation suivant la revendication 11, caractérisée en ce qu'au moins une ouverture d'entrée (6d) du dispositif d'évacuation de gaz (6) est agencée à la paroi externe (11a) de la partie constitutive (11).

14. Installation suivant une ou plusieurs des revendications 10 à 13, caractérisée par un dispositif de gaz de rinçage (12a, b) pour le sas à coke (7).
